# EUROPÄISCHE PATENTSCHRIFT

(11) **EP 0 275 403 B1**
(45) Veröffentlichungstag und Bekanntmachung des Hinweises auf die Patenterteilung: **06.02.1991**
(21) Anmeldenummer: 87117218.5
(22) Anmeldetag: 23.11.1987
(51) Int. Cl.: B61B 12/10, B61B 12/02

(54) **Seilförderanlage**
Rope conveyor installation
Installation de téléphérique

(30) Priorität: 18.12.1986 CH 5107/86
(43) Veröffentlichungstag der Anmeldung: 27.07.1988
(73) Patentinhaber: Von Roll Transportsysteme AG, 3601 Thun (CH)
(72) Erfinder: Feuz, Fritz, CH-3600 Thun (CH)
(74) Vertreter: Patentanwälte Schaad, Balass, Menzl & Partner AG

(56) Entgegenhaltungen:
- EP-A- 0 125 967
- EP-A- 0 181 243
- FR-A- 1 288 627
- FR-A- 2 340 848
- US-A- 3 811 385

## Beschreibung

Die Erfindung betrifft eine Seilförderanlage nach dem Oberbegriff von Anspruch 1.

Seilförderanlagen der vorerwähnten Art sind als Umlaufbahnen für hohe Förderleistung bekannt. Diese Förderleistung beruht neben der vergleichsweise hohen Seilgeschwindigkeit auf einer grossen Anzahl von Fahrzeugen, die sich in dauerndem Umlauf befinden.

Das Zeitintervall zwischen sich folgenden Fahrzeugen-auch Takt genannt-ist bei Förderanlagen dieser Art über die ganze Umlaufbahn konstant und bleibt demnach auch beim Durchfahren der Stationen unverändert. Hingegen ist die Fahrgeschwindigkeit der Fahrzeuge auf der Einsteigstrecke und auf der Aussteigestrecke gegenüber jener in mit dem Seil gekuppeltem Zustand notwendigerweise erheblich kleiner. Daraus folgt zwingend, dass bei gleichem Zeitintervall zwei sich unmittelbar folgende Fahrzeuge einander umso näher sind, je kleiner die Fahrgeschwindigkeit auf diesen Strecken gehalten werden muss. Dieser Annäherung der Fahrzeuge sind jedoch Grenzen gesetzt und zwar durch die Grundrissabmessungen der Fahrzeugkabine, sowie die kleinsten Bogenradius der Ueberführungsstrecke zwischen der Einsteig- und der Aussteigstrecke. Diese Dimensionen, die in der Regel gegeben sind, bestimmen den kleinsten geometrischen Abstand zwischen sich folgenden Fahrzeugen und damit bei einer gegebenen Fahrgeschwindigkeit auch das Zeitintervall der Anlage.

Mit dem Ziel, eine weitere Leistungssteigerung zu ermöglichen, hat man bei einigen der heute im Betrieb befindlichen Seilschwebebahnen versucht, eine kritische Annäherung der Fahrzeuge auf der Ueberführungsstrecke durch eine hohe Geschwindigkeit bei Ein- und Ausstieg zu vermeiden. Hohe Geschwindigkeiten in diesen Bereichen sind jedoch für die Benützer zumindest unbequem, wenn nicht in gewissen Verhältnissen sogar unfallgefährdend.

Aufgabe der Erfindung ist es, eine Seilförderanlage zu schaffen, bei welcher bei gleichzeitiger Verbesserung der Wirtschaftlichkeit der Verlauf der Ueberführungsstrecke auf den kleinsten geometrischen Abstand der Kabinen keinen Einfluss hat und demgemäss die Fahrgeschwindigkeit bei Ein- und Ausstieg klein und für die Benützer angenehm gehalten werden kann.

Die Lösung der erfindungsgemässen Aufgabe gelingt mit den Merkmalen nach dem Kennzeichen von Anspruch 1.

Durch die Anordnung der Beschleunigungsmittel am Beginn der Ueberführungsstrecke und vor dem Bogen bzw. der Krümmung derselben gelingt es, sich folgende Fahrzeuge mindestens soweit voneinander zu distanzieren, dass die Fahrzeugkabinen auch im Bogen einen ausreichenden Abstand aufweisen.

Ein unerwarteter Vorteil der erfindungsgemässen Lösung liegt darin, dass bei gegebenen baulichen Verhältnissen der Anlage sich eine kleinere Zahl von Fahrzeugen im Umlauf befindet, um einen gegebenen Takt (Zeitintervall) einzuhalten. Die Ueberführungsstrecke wird infolge der höheren mittleren Fahrgeschwindigkeit in kürzerer Zeit durchfahren. Da die Ueberführungsstrecke den Totbereich der Anlage bildet, ergibt sich aus der Verringerung der Fahrzeugzahl eine Verbesserung der Wirtschaftlichkeit. Dabei ist andererseits der konstruktive Aufwand für die erfindungsgemässe Lösung gering.

Da die erfindungsgemässe Lösung kleine Fahrgeschwindigkeiten auf der Einsteig- und der Aussteigstrecke zulässt, können diese Strecken ohne Nachteil für die Benützer kurz ausgelegt werden. Diese Tatsache lässt in der Regel auch kürzere Stationsgebäude zu, was sich nicht nur auf die Baukosten günstig auswirkt, sondern auch für die Auslegung vorteilhaft sein kann.

Ein weiterer Vorteil der erfindungsgemässen Lösung ergibt sich aus dem durch die höhere Fahrgeschwindigkeit gewonnenen geometrischen Abstand zwischen den Fahrzeugen auf der Ueberführungsstrecke in dem Sinn, das eine in dieser Strecke angeordnete Weiche auch im normalen Betrieb zum Ein- oder Ausschleusen eines Fahrzeuges betätigt werden kann. Diese kann für den Transport von invaliden Benützern oder den Materialtransport von Bedeutung sein.

Die erfindungsgemässe Lösung lässt sich auch in einer Ueberführungsstrecke anwenden, die zwei Sektionen einer Anlage miteinander verbindet.

Vorzugsweise sind die Beschleunigungsmittel und die Verzögerungsmittel durch Räder gebildet, die mit ensprechenden Drehzahlen angetrieben werden und mit Reibschuhen zusammenwirken, welche an den Fahrzeugen angebracht sind. Um den Antrieb der Räder mit unterschiedlichen Drehzahlen zu ermöglichen, sind diese in vorteilhafter Ausgestaltung durch endlose Uebertragungselemente, z.B. durch Keilriemen, die über Riemenscheiben mit unterschiedlichen Durchmessern geführt sind, untereinander verbunden. Der Antrieb der Räder ist vorteilhafterweise vom Antrieb der Seilscheibe angeleitet.

Die mit konstanter Geschwindigkeit fördernden Mittel der Ueberführungsstrecke sind zweckmässig als an sich bekannte Kettenförderer ausgebildet, die die Fahrzeuge von den Beschleunigungsmitteln mit der entsprechend erhöhten Geschwindigkeit übernehmen, durch den Bogen der Ueberführungsstrecke bewegen und schliesslich den Verzögerungsmitteln übergeben.

Nachfolgend ist die erfindungsgemässe Seilförderanlage anhand eines Ausführungsbeispieles und unter Bezugnahme auf die Zeichnung näher erläutert. In der Zeichnung zeigen:
Fig. 1 eine Station einer Einseilumlaufbahn schematisch im Grundriss;
Fig. 2 einen Ausschnitt aus Fig. 1 im Aufriss.

Mit 1 ist in den Figuren 1 und 2 eine Fahrschiene bezeichnet, die in der Station eine U-förmige Bahn für Fahrzeuge 2 bildet. Ueber die Seilscheibe 3 verläuft ein mit 4 bezeichnetes Trag-und Zugseil. Die Fahrschiene 1 übernimmt die Fahrzeuge 2 über Fahrwerke 2a (Fig. 2) derselben beim Einlaufen in die Station, sobald diese vom Seil 4 abgekuppelt sind.

Mit den Pfeilen 5 ist die Fahrrichtung der Fahrzeuge 2 angedeutet. Die Fahrschiene 1 verläuft in Fahrrichtung, ausgehend von einer Verzögerungsstrecke 6, über eine Aussteigstrecke 7, eine Ueberführungsstrecke 8, eine Einsteigstrecke 9 sowie eine Beschleunigungsstrecke 10. Entlang der Verzögerungsstrecke 6 und der Aussteigstrecke 7 einerseits und der Einsteigstrecke 9 sowie der Beschleunigungsstrecke 10 andererseits verlaufen Radsätze 11 bzw. 12, die oberhalb der Fahrschiene 1 angeordnet sind.

Diese Radsätze 11 und 12 können beispielsweise in derjenigen Art ausgestaltet und angetrieben sein, wie dies in der schweizerischen Patentanmeldung 02 468/86-8 beschrieben und dargestellt ist.

Während die Räder beider Radsätze 11, 12, welche im Bereich der Aussteigstrecke 7 bzw. der Einsteigstrecke 9 angeordnet sind, mit unter sich gleicher Drahzahl angetrieben werden, weisen jene Räder, die in den Bereichen der Verzögerungsstrecke 6, bzw. der Beschleunigungsstrecke 10 vorgesehen sind, untereinander unterschiedliche Drehzahlen auf. Diese Drehzahlen sind auf der Verzögerungsstrecke 6 in Fahrrichtung abnehmend und auf der Beschleunigungsstrecke 10 in Fahrrichtung zunehmend. Die Räder der Radsätze wirken als Reibräder an Reibschuhen 2b (Fig. 2) der Fahrzeuge 2 bzw. der Fahrwerke 2a derselben. Dementsprechend verzögern bzw. beschleunigen die Räder der entsprechenden Strecken die Fahrzeuge nach der Uebernahme vom Seil 4 bzw. vor der Uebergabe an dieses; die Räder der Verzögerungsstrecke wirken als Bremsmittel, während jene der Beschleunigungsstrecke als Antriebsmittel dienen.

Mit 13 ist allgemein ein an sich bekannter Kettenförderer bezeichnet, der an der Ueberführungsstrecke 8 unterhalb der Fahrschiene 1 angeordnet ist und ein Antriebsrad 14 umfasst. Der Kettenförderer 13 ist mit Mitnehmern 15 versehen, die an den je eine Kabine 2d tragenden Gehängen 2c der Fahrzeuge 2 angreifen und diese letzteren mit einer vorgegebenen Fahrgeschwindigkeit fördern.

Erfindungsgemäss ist nun die vorgegebene Fahrgeschwindigkeit im Bereich des Kettenförderers 13 nicht gleich der Fahrgeschwindigkeit der Fahrzeuge 2 auf der Aussteigstrecke 7 bzw. der Einsteigstrecke 9, sondern sie ist gegenüber dieser erheblich grösser. Für die höhere Geschwindigkeit sind Beschleunigungsmittel 16 verantwortlich, die auf einem geraden Anfangsabschnitt 17 der Ueberführungsstrecke 8 vor deren als Viertelkreisbogen 8a und 8b ausgebildeten Krümmungen wirksam sind. Auf einem geraden Endabschnitt 18 dieser Strecke 8 sind andererseits Verzögerungsmittel 19 wirksam, welche die Kabinen von der vorgegebenen Geschwindigkeit des Kettenförderers 13 auf die Fahrgeschwindigkeit der Einsteigstrecke 9 abbremsen.

Die Beschleunigungsmittel 16 und die Verzögerungsmittel 19 sind im dargestellten Ausführungsbeispiel als Räder 20 und 21 bzw. 22 und 23 ausgebildet, die je eine Verlängerung der Radsätze 11 bzw. 12 bilden. Der Antrieb der Räder 20, 21 bzw. 22, 23 erfolgt von den benachbarten Rädern der Radsätze 11 und 12 über nicht dargestellte Keilriemen und Riemenscheiben. Durch die Durchmesserabstufung der Riemenscheiben der beteiligten Räder erhalten diese abgestuft höhere Drehzahlen, wobei das Rad 21 eine höhere Drehzahl als das Rad 20 und das Rad 23 eine kleinere Drehzahl als das Rad 22 hat.

Aus Fig. 1 ist weiter ersichtlich, dass sowohl der Antrieb der Radsätze 11 und 12 wie auch des Kettenförderers 13 von der Seilscheibe 3 abgeleitet ist. Hierzu ist die Seilscheibe 3 mit einem Verzweigungsgetriebe 24 gekuppelt, das über Wellen 25 und 26 mit den Getrieben 27 bzw. 28 in Antriebsverbindung steht. Von dem ebenfalls als Verzweigungsgetriebe ausgebildeten Getriebe 27 werden die Radsätze 11 und 12 über Wellen 29 bzw. 30 angetrieben.

Schliesslich ist das Getriebe 28 über eine Welle 31 mit dem z.B. als Kettenrad ausgebildeten Antriebsrad 14 des Kettenförderers 13 verbunden.

Die Wirkungsweise der erfindungsgemässen Seilförderanlage ist in Fig. 1 durch die Positionen der Kabinen 2 angedeutet. Die zu einem bestimmten Zeitpunkt in der Station befindlichen Fahrzeuge 2 sind zur Unterscheidung ihrer momentanen Positionen mit A, B, C usw. bezeichnet.

Auf der Aussteigstrecke 7 befinden sich die mit A, B und C bezeichneten Fahrzeuge 2. Dabei ist das Fahrzeug A in einem angenommen soeben verstrichenen Takt oder Zeitintervall in die Strecke 7 eingefahren. Auf der Verzögerungsstrecke 6 war dieses Fahrzeug von der Seilgeschwindigkeit von beispielsweise 4 m/sec auf eine Fahrgeschwindigkeit abgebremst worden, die ein müheloses Aussteigen der Passagiere erlaubt, z.B. 0,2 m/sec. Als Folge der Abnahme der Fahrgeschwindigkeit bei gleichbleibendem Zeitintervall haben sich die Fahrzeuge A, B und C einander soweit genähert, dass deren Abstand wenig grösser ist als die Kabinenlänge.

Während das Fahrzeug C sich kurz vor dem mit den Beschleunigungsmitteln 16 besetzten Abschnitt 17 befindet, hat das Fahrzeug D diesen Abschnitt schon überfahren und ist in den Wirkungsbreich des Kettenförderers 13 gelangt. Unter der Einwirkung der Beschleunigungsmittel 16 hat das Fahrzeug D eine höhere Fahrgeschwindigkeit, z.B. 0,6 m/sec angenommen, die der Umlaufgeschwindigkeit des Kettenförderes entspricht. Das Fahrzeug D hat dementsprechend vom Fahrzeug C einen vergrösserten Abstand gewonnen. Der Kettenförderer 13 transportiert das Fahrzeug D nun mit dieser höheren Fahrgeschwindigkeit weiter.

Es ist ersichtlich, dass das Fahrzeug D beim Durchfahren der Bogen 8a und 8b der Ueberführungsstrecke 8 weder durch das Fahrzeug C noch durch das Fahrzeug E behindert werden kann.

Das Fahrzeug E wurde während des soeben verstrichenen Zeitintervalles aus derjenigen Position, die das Fahrzeug D nun einnimmt, vermittels des Kettenförderers 13 mit konstanter Geschwindigkeit in die dargestellte Position transportiert.

Während des gleichen Zeitintervalles hat das Fahrzeug F den Abschnitt 18 durchfahren und ist dabei auf die Einsteiggeschwindigkeit abgebremst worden. Mit dieser Geschwindigkeit, die als gleich hoch wie jene auf der Strecke 7 dargestellt ist, bewegt sich aus das Fahrzeug G auf der Einsteigestrecke 9. Das Fahrzeug H schliesslich hat die Einsteigstrecke 9 verlassen und wird nun auf der Strecke 10 beschleunigt.

Es ist anzumerken, dass die Fahrgeschwindigkeit der Fahrzeuge auf den Strecken 7 und 9 nicht identisch sein muss. Die Erfindung gestattet vielmehr, für diese Strecken voneinander abweichende Fahrgeschwindigkeiten vorzusehen, wenn dies zweckmässig ist.

Nachzutragen ist, dass die als Reibräder wirkenden Räder 20, 21, 22 und 23 vorzugsweise als Pneuräder ausgebildet sind, wie dies beispielsweise auch für die Räder der Radsätze 11 und 12 der Fall sein kann.

Es kann erwünscht sein, den Abstand der Fahrzeuge beim Durchgang durch die Station wieder einem vorgegebenen einheitlichen Takt (Zeitintervall zwischen zwei sich folgenden Fahrzeugen) anzupassen. In einem solchen Fall kann parallel zum Kettenförderer 13 ein Taktförderer an der Ueberführungsstrecke 8 angeordnet sein, wie in der schweizerischen Patentanmeldung Nr. 05105/86 beschrieben (Datum der Anmeldung: 18.12.86).

## Patentansprüche

1. Seilförderanlage, insbesondere Seilschwebebahn hoher Förderleistung mit mindestens einem zwischen zwei Stationen umlaufenden Seil (4), mit diesem Seil kuppelbaren Fahrzeugen (2), einer Fahrstrecke für die Fahrzeuge in vom Seil entkuppeltem Zustand in mindestens einer Station, umfassend in Fahrtrichtung eine Verzögerungsstrecke (6), eine Aussteigstrecke (7), eine Ueberführungsstrecke (8), eine Einsteigstrecke (9) und eine Beschleunigungsstrecke (10), Bremsmitteln, um die Fahrgeschwindigkeit der Fahrzeuge auf der Verzögerungsstrecke zu verringern und Antriebsmitteln, um die Fahrgeschwindigkeit der Fahrzeuge auf der Beschleunigungsstrecke zu vergrössern, sowie Fördermitteln, um die Fahrzeuge auf der Aussteigstrecke, der Ueberführungsstrecke und der Einsteigstrecke in Fahrt zu halten, dadurch gekennzeichnet, dass die Fördermittel der Ueberführungsstrecke (8) neben mit konstanter Geschwindigkeit fördernden Mitteln (13) in Fahrrichtung vor diesen wirksame Beschleunigungsmittel (16) und in Fahrrichtung nach diesen wirksame Verzögerungsmittel (19) aufweisen.

2. Seilförderanlage nach Anspruch 1, dadurch gekennzeichnet, dass die Beschleunigungsmittel (16) vor einer Krümmung (8a) und die Verzögerungsmittel (19) nach einer Krümmung (8b) der Ueberführungsstrecke (8) angeordnet sind.

3. Seilförderanlage nach Anspruch 1 oder 2, dadurch gekennzeichnet, dass die Beschleunigungsmittel (16) und die Verzögerungsmittel (19) je mindestens ein angetriebenes Rad (20 bzw. 22) umfassen, das mit einem mit den Fahrzeugen (2) starr verbundenen Reibschuh (2b) zusammenwirkt.

4. Seilförderanlage nach Anspruch 3, dadurch gekennzeichnet, dass der Antrieb der Räder (20 bzw. 22) von der Seilscheibe (3) der Station abgeleitet ist.

5. Seilförderanlage nach Anspruch 3 oder 4, dadurch gekennzeichnet, dass die Beschleunigungsmittel (16) und Verzögerungsmittel (19) je mehrere angetriebene Räder (20, 21 bzw. 22, 23) umfassen.

6. Seilförderanlage nach einem der Ansprüche 2 bis 5, dadurch gekennzeichnet, dass die mit Radsätzen (11, 12) ausgestatteten Fördermittel der Einsteigstrecke (9) und der Aussteigstrecke (7) mit Rädern der Beschleunigungsstrecke (17) bzw. der Verzögerungsstrecke (18) sowie mit den mit konstanter Geschwindigkeit fördernden Mitteln (13) in Antriebsverbindung stehen.

## Revendications

1. Installation de transport par câble, notamment téléphérique d'une grande capacité de transport, comportant au moins un câble (4), circulant entre deux stations, des véhicules (2) pouvant être reliés par ce câble, un parcours pour les véhicules à l'état désac- couplé du câble dans au moins une station, comportant dans le sens du déplacement, un parcours de ralentissement (6), un parcours de descente (7), un parcours de transfert (8), un parcours de montée (9) et un parcours d'accélération (10), des moyens de freinage pour réduire la vitesse des véhicules sur le parcours de ralentissement et des moyens d'entraînement pour augmenter la vitesse des véhicules sur le parcours d'accélération, ainsi que des moyens de transport vour maintenir les véhicules en circulation sur le parcours de descente, le parcours de transfert et le parcours de montée, caractérisée en ce que les moyens de transport du parcours de transfert (8) présentent, à côté de moyens (13) transportant à vitesse constante, des moyens d'accélération (16), agissant en amont de ceux-ci dans le sens du déplacement et des moyens de ralentissement (19), agissant en aval de ceux-ci dans le sens du déplacement.

2. Installation de transport à câble selon la revendication 1, caractérisée en ce que les moyens d'accélération (16) sont disposés avant une courbure (8a) et les moyens de ralentissement (19) après une courbure (8b) du parcours de transfert (8).

3. Installation de transport à câble selon la revendication 1 ou 2, caractérisée en ce que les moyens d'accélération (16) et les moyens de ralentissement (19) comportent chacun au moins une roue entraînée (20 ou 22) qui coopère avec un sabot de friction (2b), assemblé de manière rigide aux véhicules (2).

4. Installation de transport à câble selon la revendication 3, caractérisée en ce que l'entraînement des roues (22 ou 22) dérive de la poulie de câble (3) de la station.

5. Installation de transport à câble selon la revendication 3 ou 4, caractérisée en ce que les moyens d'accélération (16) et les moyens de ralentissement (19) comportent chacun plusieurs roues entraînées (20, 21, ou 22, 23).

6. Installation de transport à câble selon l'une des revendications 2 à 5, caractérisée en ce que les moyens de transport, équipés de jeux de roues (11, 12) du parcours de montée (9) et du parcours de descente (7) sont en liaison d'entraînement avec des roues du parcours d'accélération (17) ou du parcours de ralentissement (18), ainsi qu'avec les moyens (13) transportant à vitesse constante.

## Claims

1. A cable transporter system, particularly an aerial cableway of high conveyance capacity with, running around between two stations, at least one cable (4) with vehicles (2) adapted to be coupled to this cable, a track for the vehicles when they are uncoupled from the cable and in at least one station, and comprising in the direction of travel a deceleration path (6), an alighting path (7), a crossover path (8), a boarding path (9) and an acceleration path (10), braking means in order to reduce the travelling speed of the vehicles on the deceleration path and drive means in order to increase the travelling speed of the vehicles on the acceleration path, as well as conveyor means in order to maintain the vehicles in motion on the alighting path, the transfer path and the boarding path, characterised in that the conveyor means in the transfer path (8) comprise not only means (13) which promote a constant speed but also acceleration means (16) which operate upstream thereof in the direction of travel and deceleration means (19) which operate downstream thereof in the direction of travel.

2. A cable transporter system according to Claim 1, characterised in that the acceleration means (16) are disposed upstream of a curve (8a) while the deceleration means (19) are disposed downstream of a curve (8b) of the transfer path (8).

3. A cable transporter system according to Claim 1 or 2, characterised in that the acceleration means (16) and the deceleration means (19) each comprise at least one driven wheel (20 or 22) which cooperates with a friction shoe (2b) which is rigidly connected to the vehicles (2).

4. A cable transporter system according to Claim 3, characterised in that the drive for the wheels (20, 22) is derived from the cable pulley (3) at the station.

5. A cable transporter system according to Claim 3 or 4, characterised in that the acceleration means (16) and the deceleration means (19) each comprise a plurality of driven wheels (20, 21 and 22, 23).

6. A cable transporter system according to one of Claims 2 to 5, characterised in that the conveyor means of the boarding path (9) and the alighting path (7) which are equipped with wheel sets (11, 12) are connected in a driving fashion to wheels of the acceleration path (17) or deceleration path (18) and to means (13) which operates at a constant speed.
